# EUROPÄISCHE PATENTSCHRIFT

(11) **EP 0 081 452 B1**
(45) Veröffentlichungstag und Bekanntmachung des Hinweises auf die Patenterteilung: **15.05.1985**
(21) Anmeldenummer: 82730130.0
(22) Anmeldetag: 13.10.1982
(51) Int. Cl.: B21B 21/00, B21C 47/02

(54) **Verfahren und Vorrichtung zum Kaltwalzen von Rohren, insbesondere grosser Längen**
Method of and device for cold-rolling tubes, in particular tubes of great length
Procédé et dispositif pour laminer à froid des tubes, en particulier des tubes de grande longueur

(30) Priorität: 19.11.1981 DE 3146284
(43) Veröffentlichungstag der Anmeldung: 15.06.1983
(73) Patentinhaber: MANNESMANN Aktiengesellschaft, 40027 Düsseldorf (DE)
(72) Erfinder: Stinnertz, Horst, Ing. grad., D-4156 Willich 3 (DE); Zeunert, Fritz, Dr. Ing., D-4050 Mönchengladbach 2 (DE); Rehag, Klaus, D-4050 Mönchengladbach 2 (DE)
(74) Vertreter: Meissner, Peter E., Dipl.-Ing.

## Beschreibung

Die Erfindung betrifft ein Verfahren zum Kaltwalzen von Rohren und eine Vorrichtung zur Durchführung des Verfahrens gemäß Oberbegriff von Anspruch 1 bzw. von Anspruch 4. Ein solches Verfahren bzw. die Vorrichtung zu seiner Durchführung sind Stand der Technik. Beim Kaltwalzen von Rohren auf Schrittwalzwerken, insbesondere auf Kaltpilgerwalzwerken ist eine ständige Zunahme der zu walzenden Rohrlängen aus Wirt- schaftlicₕkeitsgründen zu verzeichnen. Dies gilt insbesondere für die Herstellung von Kupferrohren, die meist nach dem Verfahren Strangpressen (oder Schrägwalzen) - Kaltwalzen - Ziehen auf Blocks - Kontiziehen hergestellt werden. Bei diesem Verfahren ist der Einsatz großer Gewichte auf den Blocks wesentlich für deren Wirtschaftlichkeit, so daß inzwischen Rohrlängen hinter dem Kaltwalzwerk von bis zu 250 Metern gefordert werden.

Mit dem derzeit üblichen Kaltwalzverfahren ergeben sich schon ab Längen von ca. 90 Metern Probleme dadurch, daß das gewalzte Rohr mit zyklisch stark unterschiedlichen Geschwindigkeiten ausgewalzt wird. Die Beschleunigungen für das Rohr betragen hierbei bis über 10 g. Die hieraus resultierenden Beschleunigungskräfte müssen im wesentlichen durch das Auslauspannfutter und durch die Reibungskraft zwischen Walzgut und Walzwerkseugen aufgebracht werden. Reichen diese nicht unbegrenzt erzeugbaren Kräfte nicht aus, die Beschleunigungskräfte aufzunehmen, wird das Rohr in seiner Verzögerungsphase unkontrolliert in Walzrichtung vorwärtsbewegt, d. h. es kommt zu einem ungewollten Vorschub. Das so behandelte Rohr wird Ausschuß. Dieses Problem wird noch verstärkt durch Längsschwingungen im Rohr aufgrund der periodischen Beschleunigungsimpulse.

Ein weiteres Problem bei Kaltwalzen von Rohren großer Länge liegt darin, daß die Drehbeschleunigung aus der Rohrdrehung in einem oder in beiden Totpunkten zu Drehschwingungen führen können, die die Führung der Rohre in der Auslaufrinne erschweren, die Lärm erzeugen und die hohe Haltemomente in den Spannfuttern des Kaltwalzwerkes erzeugen.

Es ist Aufgabe der Erfindung, zur Vermeidung der Nachteile, die auftretenden verfahrensbedingten Beschleunigungskräfte sowohl in Längsrichtung als auch um die Rohrachse so weit zu reduzieren, daß auch größere Rohrlängen wirtschaftlich hergestellt und weiterverarbeitet werden können und zwar dadurch, daß nun ein relativ kleiner Teil der gesamten gewalzten Rohrlängen den Längs- und Winkelbeschleunigungen ausgesetzt ist.

Zur Lösung der Aufgabe wird das erfindungsgemäße Verfahren vorgeschlagen, das dadurch gekennzeichnet ist, daß die zyklisch ungleichmäßige Geschwindigkeit des ausgewalzten Rohres in einer das Rohr aus der Walzrichtung auslenkenden Pufferzone in eine konstante Auslaufgeschwindigkeit umgewandelt wird, mit der das Rohr abgezogen wird, wobei der Abstand zwischen dem Auslaufspannfutter und dem Treibapparat derart bemessen ist, daß die Torsionsbeanspruchung des gewalzten Rohrs stets im elastischen Bereich liegt.

Nach einem besonderen Merkmal der Erfindung wird vorgeschlagen, daß das Rohr im Anschluß an die Pufferzone konzentrisch aufgewickelt wird.

Es ist bekannt, daß das Rohr je Arbeitszyklus um 45° bis 90° gedreht werden muß, wobei die Drehung im Normalfall in gleichbleibendem Drehsinn erfolgt. Es ist jedoch auch bekannt, das Rohr in wechselndem Drehsinn zu drehen. Hierbei haben Walzversuche jedoch ergeben, daß die Rohrtoleranzen unbefriedigend bleiben, wenn je Dreshsinn nur einmal gedreht wird oder wenn bei mehrmaligem Drehen die Teildrehwinkel gleich oder nur geringfügig unterschieldich sind. Es wird deshalb nach einem anderen Merkmal der Erfindung vorgeschlagen, daß die Einzeldrehwinkel des Rohres je Drehsinn um mindestens 20° untereinander differieren.

Zwar ist das Aufwickeln des Rohres hinter dem Walzwerk bekannt (DE-A-27 47767), doch wird mit der bekannten Lösung nicht die der Erfindung zugrundeliegende Aufgabe gelöst, zur Weiterbearbeitung des Rohres den größten Teil der Rohrlänge von Längs- und Drehbeschleunigungen frei zu machen.

Die Vorrichtung zur Durchführung des Verfahrens ist erfindungsgemäß durch die Kennzeichenmerkmale von Anspruch 4 gekennzeichnet, Walzversuche haben ergeben, daß dieser Abstand bei einer Rohrdrehung von insgesamt 90° je Drehrichtung etwa 40-50 Meter beträgt (bei einer Rohrlänge von bis zu 250 Metern).

Die Erfindung sieht also eine stationäre, nicht um die Rohrachse rotierende Einrichtung vor, die in angemessenem Abstand hinter dem Walzwerk installiert ist, die zyklisch ungleichmäßige Walzgeschwindigkeit in eine gleichmäßige Transportgeschwindigkeit des Rohres umwandelt und die die Drehung des Rohres hinter dieser Einrichtung zu Null werden läßt. Hierzu ist vorzugsweise ein Rollentreibapparat vorgesehen, dessen Antrieb in Abhängigkeit von der momentanen Walzgeschwindigkeit bzw. von der momentanen Ausbildung der Pufferzone stufenlos regelbar ist und der in der Lage ist, das ausgewalzte Rohrende auszuziehen.

Es ist ein weiters Merkmal der Erfindung, daß dieser Treibapparat als Biegeeinrichtung zum Aufhaspeln der Rohre ausgebildet ist.

Alternativ hierzu kann erfindungsgemäß eine Biegeeinrichtung dem Treibapparat auch nachgeschaltet sein.

Eine sinnvolle Ergänzung der Biegeeinrichtung ist erfindungsgemäß ein Haspel mit konstanter Umlaufgeschwindigkeit, der dem in der Biegeeinrichtung erzeugten Coil über Reibschluß eine gleichförmige Geschwindigkeit erteilt, die der Transportgeschwindigkeit des Treibapparates entspricht. Biegeeinrichtung und Haspel können auch durch einen Trommelwickler oder eine Trommelziehmaschine ersetzt werden.

Durch die Erfindung wird in vorteilhafter Weise die Rohrlänge, die sich hinter der Pufferzone befindet, dynamisch von der übrigen Rohrmasse abgekuppelt, so daß die Hauptmasse des Rohres mit konstanter Geschwindigkeit ohne Rohrdrehung transportiert werden kann und somit nicht mehr störend auf den Walzprozeß einwirken kann. Durch die Erfindung wird weiterhin ein einfacher und sicherer Rohrtransport gewährleistet, ferner können die Rohre auf einfache Weise gesägt, markeiert, geprüft und gerichtet werden. Durch die Möglichkeit des erfindungsgemäßen Coilens können erhebliche Hallenlängen eingespart werden.

Ein Ausführungsbeispiel der Erfindung ist in der Zeichnung dargestellt und wird nachfolgend beschrieben :
Mit 1 sind die Walzen bezeichnet, die sich in bekannter Weise drehend zwischen dem Einlauftotpunkt ET und dem Auslauftotpunkt AT bewegen. In an sich bekannter Weise wird das Rohr 2 wechselweise in beiden Drehrichtungen gedreht, vorzugsweise um einen Gesamtdrehwinkel von mindestens 90° mit zwei Einzelschritten von je mindestens 35° und einem Differenzwinkel der beiden Einzeldrehungen von mindestens 20° zur Erzeugung einer guten Rohrqualität und zur Verminderung des Walzenverschleißes. Das Auslaufspannfutter 3 dreht, zeitweise gemeinsam mit einem - nicht dargestellten - Einlaufspannfutter, das Rohr 2 um die oben angegebenen Drehwinkel entweder in einem oder in beiden Totpunktbereichen ET und AT. Im Anschluß an eine geradlinig geführte Auslaufstrecke von ca. 30 Metern Länge wird das Rohr 2 aus der Walzebene ausgelenkt und in einer Krümmung von ca. 15 Meter Radius bei einer Auslenkung von ca. 70° in den mit mittlerer Walzgeschwindigkeit angetriebenen Treibapparat 4 geführt. Der Treibapparat 4 ist in der Lage, das aufgrund der Drehung am Auslaufspannfutter 3 erzeugte Torsionsmoment im Rohr 2 aufzunehmen. Die Transportgeschwindigkeit des Treibapparates 4 wird in Abhängigkeit von dem momentanen Krümmungsradius geregelt. Hinter dem Treibapparat 4 wird das Rohr 2 in den Biegerollensatz 5 eingeführt, der nicht angetrieben ist.

Der Biegerollensatz 5 formt das mit konstanter Geschwindigkeit und ohne Drehung ankommende Rohr 2 zu einem Coil 6, das in einem Korb 7 abgelegt wird, dessen Geschwindigkeit am Coilumfang der Transportgeschwindigkeit des Treibapparates 4 entspricht. Der Rohrumfang gleitet durch eine dreiseitig geschlossene Führung durch die Krümmung in den Treibapparat, das Rohrende wird nach Verlassen der Umformzone im Walzwerk vom Treibapparat so schnell abgezogen, daß bis zum Einlauf des neuen Rohres der Korb gewechselt werden kann.

## Patentansprüche

1. Verfahren zum Kaltwalzen von Rohren (2), insbesondere großer Längen, auf einem Walzwerk mit hin- und hergehendem Walzgerüst und darin befindlichen zwangsangetriebenen kalibrierten Walzen (1) mit absatzweisem Vorschub und/oder Drehung des Rohres im Bereich eines oder beider Totpunkte (ET, AT), wobei die wechselseitige Drehung mit ggfs. aus einem oder mehreren Einzeldrehwinkeln addiertem Gesamtdrehwinkel je Drehrichtung gleich groß ist, dadurch gekennzeichnet, daß die zyklisch ungleichmäßige Geschwindigkeit des ausgewalzten Rohres in einer das Rohr (2) aus der Walzrichtung auslenkenden Pufferzone in eine konstante Auslaufgeschwindigkeit umgewandelt wird, mit der das Rohr (2) abgezogen wird, wobei der Abstand zwischen dem Auslaufspannfutter (3) und dem Treibapparat (4) derart bemessen ist, daß die Torsionsbeanspruchung des gewalzten Rohres (2) stets im elastischen Bereich liegt.

2. Verfahren nach Anspruch 1, dadurch gekennzeichnet, daß das Rohr (2) im Anschluß an die Pufferzone konzentrisch aufgewickelt (6) wird.

3. Verfahren nach Anspruch 1, dadurch gekennzeichnet, daß die Einzeldrehwinkel des Rohres (2) je Drehsinn um mindestens 20° untereinander differieren.

4. Vorrichtung zum Kaltwalzen von Rohren (2), insbes. großer Längen, in Verbindung mit einem Walzwerk mit hin- und hergehendem Walzgerüst und darin befindlichen zwangsangetriebenen kalibrierten Walzen (1) mit absatzweisem Vorschub und/oder Drehung des Rohres (2) im Bereich eines oder beider Totpunkte (ET, AT), wobei die wechselseitige Drehung mit ggfs. aus einem oder mehreren Einzeldrehwinkeln addiertem Gesamtdrehwinkel je Drehrichtung gleich groß ist zur Durchführung des Verfahrens nach Anspruch 1, dadurch gekennzeichnet, daß ein mit konstanter Geschwindigkeit arbeitender Treibapparat (4) in einem Abstand von der Walzzone angeordnet ist, in dem die Torsionsspannungen im Rohr (2) die Fließgrenze des Rohres (2) nicht überschreitet und in dem das vorrichtungstechnisch erreichbare Haltemoment des Auslaufspannfutters (3) des Walzwerkes (1) und das vorrichtungstechnisch erreichbare Haltemoment des Treibapparates (4) größer als das auftretende Torsionsmoment aus der Rohrdrehung sind, wobei dieser Abstand als Pufferzone zum Ausgleich der zyklisch ungleichmäßigen Walzgeschwindigkeit ausgebildet ist.

5. Vorrichtung nach Anspruch 4, dadurch gekennzeichnet, daß der Treibapparat (4) als Biegeeinrichtung (5) zum Aufhaspeln des Rohres (2) ausgebildet ist.

6. Vorrichtung nach Anspruch 4, dadurch gekennzeichnet, daß dem Treibapparat (4) eine Biegeeinrichtung (5) zum Aufhaspeln des Rohres (2) nachgeschaltet ist.

7. Vorrichtung nach Anspruch 4 und 5 oder 6, dadurch gekennzeichnet, daß der Biegevorrichtung (5) ein mit konstanter Geschwindigkeit umlaufender Haspel (7) nachgeschaltet ist, der dem darauf gebildeten Coil (6) über Reibschluß eine gleichförmige Geschwindigkeit erteilt, die der Transportgeschwindigkeit des Treibapparates (4) entspricht.

## Claims

1. Process for the cold rolling of pipes (2), particularly of large lengths, on a rolling mill with a reciprocating roll stand and positively driven grooved rolls (1) located therein, with intermittent advance and/or rotation of the pipe in the region of one or both dead centres (ET, AT), whereby the alternate rotation, possibly with total angle of rotation added from one or more individual angles of rotation, is equally great for each direction of rotation, characterized in that in a buffer zone deflecting the pipe (2) from the direction of rolling, the cyclically irregular speed of the rolled out pipe is converted into a constant run-out speed at which the pipe (2) is withdrawn, whereby the distance between the run out chuck (3) and the driving apparatus (4) is proportioned such that the torsional stress of the rolled pipe (2) always lies in the elastic range.

2. Process according to Claim 1, characterized in that the pipe (2) following the buffer zone is coiled concentrically (6).

3. Process according to Claim 1, characterized in that the individual angles of rotation of the pipe (2) differ one from the other by at least 20° for each direction of rotation.

4. Device for the cold rolling of pipes (2), particularly of large lengths, in connection with a rolling mill with reciprocating roll stand and positively driven grooved rolls (1) located therin, with intermittent advance and/or rotation of the pipe (2) in the region of one or both dead centres (ET, AT) whereby the alternate rotation, possibly with total angle of rotation added from one or more individual angles of rotation, is equally great for each direction of rotation, to carry out the process according to Claim 1, characterized in that a driving apparatus (4) operating at a constant speed is arranged at a distance from the rolling zone, in which the torsional stresses in the pipe (2) do not exceed the yield point of the pipe (2) and in which the holding moment of the run out chuck (3) of the rolling mill (1) which is able to be achieved in terms of the engineering of the device, and the holding moment of the driving apparatus (4) which is able to be achieved in terms of the engineering of the device, are greater than the torsional moment which occurs form the pipe rotation, whereby this distance is formed as a buffer zone to balance out the cyclically irregular rolling speed.

5. Device according to Claim 4, characterized in that the driving apparatus (4) is contructed as a bending mechanism (5) to coil the pipe (2).

6. Device according to Claim 4, characterized in that a bending mechanism (5) to coil the pipe (2) is connected to the driving apparatus (4) at the outlet side.

7. Device according to Claim 4 and 5 or 6, characterized in that a reel (7), revolving at a constant speed, is connected to the bending device (5) at the outlet side, which reel (7) via friction contact gives the coil (6) formed thereon a uniform speed, which corresponds to the conveying speed of the driving apparatus (4).

## Revendications

1. Procédé pour laminer à froid des tubes (2), en particulier des tubes de grandes longueurs, dans un laminoir pourvu d'une cage à mouvement de va-et-vient dans laquelle se trouvent des cylindres (1) calibrés et à entraînement positif, avec une avance intermittente et/ou une rotation du tube dans la zone de l'un ou des deux points morts (ET, AT), la rotation alternative avec, le cas échéant, un angle de rotation total s'addirionnant d'un ou de plusieurs angles de rotation individuels, étant de même grandeur pour chaque sens de la rotation, caractérisé en ce que la vitesse cycliquement irrégulière du tube laminé est transformée, dans une zone tampon déviant le tube (2) de la direction du laminage, en une vitesse de sortie constante, avec laquelle le tube (2) est étiré, la distance entre le mandrin de sortie (3) et l'appareil d'entraînement (4) étant calculée de façon que la contrainte en torsion du tube (2) laminé soit constamment dans la zone élastique.

2. Procédé selon la revendication 1, caractérisé en ce que le tube (2) est enroulé (en 6), concentriquement, à la suite de la zone tampon.

3. Procédé selon la revendication 1, caractérisé en ce que les angles de rotation individuels du tube (2) pour chaque sens de rotation diffèrent les uns des autres d'au moins 20°.

4. Dispositif pour laminoir à froid des tubes (2), en particulier de grandes longueurs, en liaison avec un laminoir pourvu d'une cage de laminage à mouvement de va-et-vient, dans laquelle se trouvent des cylindres (1) calibrés et à entraînement positif, avec une avance intermittente et/ou une rotation du tube (2) dans la zone de l'un ou des deux points morts (ET, AT), la rotation alternative avec le cas échéant un angle de rotation total additionné d'un ou de plusieurs angles de rotation individuels étant de même grandeur pour chaque sens de la rotation, ce dispositif étant prévu pour mettre en oeuvre le procédé selon la revendication 1, caractérisé en ce qu'un appareil d'entraînement (4) travaillant avec une vitesse constante est agencé à une distance de la zone de laminage dans laquelle les tensions de torsion dans le tube (2) ne dépassent pas la limite d'élasticité du tube (2) et dans laquelle le moment de maintien du mandrin de serrage de sortie (3) du laminoir (1) et le moment de maintien de l'appareil d'entraînement (4) qui doivent être obtenus selon la technique du dispositif sont plus grands que le moment de torsion apparaissant lors de la rotation du tube, cette distance étant conformée en zone tampon pour compenser la vitesse de laminage cycliquement irrégulière.

5. Dispositif selon la revendication 4, caractérisé en ce que l'appareil d'entraînement (4) est conformé en dispositif de cintrage (5) pour enrouler le tube (2).

6. Dispositif selon la revendication 4, caractérisé en ce que après l'appareil d'entraînement (4) est agencé un dispositif de cintrage (5) pour enrouler le tube (2).

7. Dispositif selon les revendications 4 et 5 ou 6, caractérisé en ce que à la suite du dispositif de cintrage (5) est agencé une enrouleuse (7) tournant à vitesse constante qui communique, par friction, à la bobine (6) formée sur elle une vitesse uniforme qui correspond à la vitesse d'avance de l'appareil d'entraînement (4).
